# EUROPÄISCHE PATENTSCHRIFT

(11) **EP 0 609 790 B1**
(45) Veröffentlichungstag und Bekanntmachung des Hinweises auf die Patenterteilung: **22.07.1998**
(21) Anmeldenummer: 94101323.7
(22) Anmeldetag: 29.01.1994
(51) Int. Cl.: F42B 8/28

(54) **Attrappe für Explosionskörper**
Dummy grenade
Grenade factice

(30) Priorität: 03.02.1993 CH 317/93
(43) Veröffentlichungstag der Anmeldung: 10.08.1994
(73) Patentinhaber: OERLIKON CONTRAVES AG, 8050 Zürich (CH)
(72) Erfinder: Walder, Herbert, CH-8055 Zürich (CH)
(74) Vertreter: Hotz, Klaus, Dipl.-El.-Ing./ETH Patentanwalt

(56) Entgegenhaltungen:
- DE-A- 2 633 964
- DE-A- 3 837 998
- DE-B- 1 116 103
- US-A- 5 074 793

## Beschreibung

Die Erfindung betrifft eine Explosionskörperattrappe gemäss dem Oberbegriff des ersten Patentanspruchs.

In militärischen Uebungsgefechten wird immer mehr dazu übergegangen, elektronische Attrappen anstelle der eigentlichen Waffen zu verwenden. Die Wirkungen der Attrappen werden sodann über geeignete Sensoren ermittelt.

So werden zum Beispiel Laservorrichtungen angeboten, welche als Gewehre verwendet oder auf bestehende Gewehre aufgesetzt werden können. Ein Gewehrschuss wird so durch einen Laserstrahl simuliert. Dabei tragen die Uebungsteilnehmer vorzugsweise Detektoren auf ihrem Körper, welche die Laserstrahlen festellen und somit einen Treffer anzeigen können.

Auch gibt es ähnliche Systeme, die den Schuss einer Panzerabwehrwaffe mit einem Laserstrahl simulieren.

Dank dieser Systeme können in Gefechtsübungen Teile des eines Gefechts realistisch simuliert werden. Allerdings ist damit bei weitem noch nicht das gesamte Kampfgeschehen nachvollziehbar, sondern lediglich ein Teil davon.

Deshalb wird in US 5 074 793 eine Landminenattrappe vorgeschlagen, welche zur Simulation einer Explosion ein Radiosignal aussendet. Eine solche Vorrichtung ist jedoch sehr aufwendig, da sie einen Radiosender benötigt und voraussetzt, dass die Uebungsteilnehmer entsprechende Radioempfänger auf sich tragen. Ausserdem vermag die Ausstrahlungscharakteristik des Radiosenders die Explosionswirkung nur unbefriedigend nachzubilden.

In DE 26 33 964, gemäß dem Oberbegriff des ersten Patentanspruchs, wird eine Vorrichtung offenbart, die bei ihrer Auslösung mit einer Lichtquelle einen Lichtkegel erzeugt, der jedoch die Wirkung einer Explosion nur unzureichend simuliert.

Deshalb stellt sich die Aufgabe, Vorrichtungen und Verfahren bereitzustellen, die diese Nachteile nicht aufweisen.

Diese Aufgabe wird mit der Attrappe gemäss dem ersten Patentanspruch und dem Verfahren nach Anspruch 14 gelöst.

Mit der erfindungsgemässen Attrappe ist es möglich, die Wirkung irgendwelcher Explosionskörper zu simulieren. Insbesondere können mit der Erfindung zum Beispiel Handgranaten, Minen usw. ersetzt werden. Diese Waffen spielen im Gefecht eine grosse Rolle. Indem mehrere Lichtquellen eingesetzt werden, kann praktisch jede gewünschte Abstrahlcharakteristik realisiert werden.

Die Attrappe sendet optische Signale aus. Diese können mit herkömmlichen Detektoren, wie sie für Laser-Gewehrsimulatoren verwendet werden, kompatibel sein. Damit ist es möglich, eine ganze Palette von Waffenattrappen bereitzustellen, die alle mit dem gleichen Detektor analysiert werden können.

Auf diese Weise ergibt sich eine sehr wirklichkeitsnahe Simulation des Wirkungsbereichs einer Explosion. So können die Uebungsteilnehmer z.B. hinter geeigneten Hindernissen Deckung suchen, da das Signal diese nicht durchdringen kann.

Die verwendeten Lichtsignale liegen vorzugsweise im sichbaren oder im Infrarot-Bereich.

Weitere Vorteile und Anwendungen der erfindungsgemässen Attrappe ergeben sich aus der folgenden Beschreibung verschiedener Ausführungen anhand der Figuren. Dabei zeigen:
Figur 1 eine schematische Darstellung einer erfindungsgemässen Handgranatenattrappe,
Figur 2 ein vereinachtes Blockdiagramm der Steuerelektronik der Granate nach Figur 1,
Figur 3 einen teilweisen Schnitt durch eine bevorzugte Ausführung der Attrappe,
Figur 4 eine Ansicht der Attrappe nach Figur 3 von vorne,
Figur 5 einen Schnitt entlang Linie A-A von Figur 4 ohne Gehäuse und Abzug,
Figur 6 einen Schnitt entlang Linie B-B von Figur 4, und
Figur 7 einen Schnitt entlang Linie C-C von Figur 4.

Figur 1 zeigt eine schematische Ausführung der Erfindung in Form einer Handgranatenattrappe. Die Granate besteht aus einem Kopf 1 und einem Griff 2. Am unteren Ende des Griffs ist ein Auslöser 3 angebracht. Somit entspricht die äussere Form der Attrappe jener eines bekannten Handgranatenmodells. Die Granate ist so aufgebaut, dass auch ihr Gewicht im wesentlichen dem Gewicht einer konventionellen Granate entspricht.

Im Kopf 1 der Granate sind mehrere Infrarot-Leuchtdioden 4 sowie eine Steuerelektronik 5,6 angeordnet. Der Kopf 1 der Granate ist aus einem Kunststoffmaterial gefertigt, welches für das Infrarotlicht der Leuchtdioden 4 durchlässig ist. Im Griff 2 sind zwei Batterien 8 untergebracht.

Bei Betätigung des Auslösers 3 wird in der Steuerelektronik 5,6 ein Zeitgeber gestartet. Nach dem Verstreichen einer vorbestimmten Zeit löst der Zeitgeber das Signal aus, welches während kurzer Zeit von den Infrarotdioden ausgesendet wird. Dieses Signal kann von Detektoren, die von den Uebungsteilnehmern getragen werden, detektiert werden. Somit verhält sich die Attrappe wie eine echte Handgranate. Nach dem Betätigen des Auslösers muss sie zum Ziel geworfen werden, wo sie kurz darauf, zur Simulation der Explosion, ihr Signal aussendet. Der Auslöser ist vorzugsweise mit einer Sicherung ausgestattet, die versehentliches Auslösen verhindert.

Ein vereinfachtes Blockdiagramm des Schaltungsaufbaus der Handgranate wird in der Figur 2 gezeigt. Eine Zünderschaltung 5 kontrolliert den Zeitpunkt der Signalauslösung und die Signallänge. Insbesondere überwacht sie hierzu den Zustand des Auslösers 3. Mit ihrem Ausgang steuert sie eine Ansteuerung 6 für die Leuchtdioden. Diese Ansteuerung umfasst eine Treiberstufe sowie gegebenenfalls geeignete Modulatoren zur Signalmodulation.

Die Zünderschaltung 5 sowie mindestens Teile der Ansteuerung 6 können gegebenenfalls als Mikroprozessorsystem ausgeführt sein.

Bei Betätigung des Schalters 3 wird ein Zeitgeber der Zünderschaltung 5 gestartet. Nach Ablauf des Zeitgebers (nach einigen Sekunden) aktiviert die Zünderschaltung die Ansteuerung 6, welche die Leuchtdioden 4. während einer gegebenen Zeit in Betrieb nimmt.

Danach kann der Zündablauf prinzipiell wieder durch Betätigung des Auslösers neu gestartet werden. Es ist jedoch auch möglich, eine Auslösung erst wieder zuzulassen, nachdem ein (optionaler) Rücksetzschalter 7 betätigt wurde, der z.B. im Gehäuse von aussen nicht zugreifbar angeordnet ist.

In einer bevorzugten Ausführung enthält die Ansteuerung 6 einen konventionellen Fernsteuerungstreiber, wie er z.B. auch in der Unterhaltungselektronik Verwendung findet. Damit besteht z.B. auch die Möglichkeit, durch geeignete Modulation des Signals Informationen an den Empfänger zu übertragen, welche z.B. Auskunft geben über die Art der Attrappe (Handgranate), den Werfer, den Zeitpunkt der Explosion, usw.

Der Empfänger der Signale kann wie erwähnt ein Detektor herkömmlicher Art sein, wie er z.B. bei Laser-Gewehrsimulatoren verwendet wird. Gegebenenfalls ist seine Empfindlichkeit anzupassen.

Die Leistung des Signals der Granate und die Empfindlichkeit des Detektors sind vorzugsweise so aufeinander abgestimmt, dass nur Signale detektiert werden, die innerhalb der Explosionsreichweite einer echten Handgranate liegen.

Die Handgranate nach Figur 1 ist nur eine der möglichen Ausführungen der Erfindung. So kann insbesondere die Form und die Art des zu simulierenden Explosionskörpers in weiten Grenzen gewählt werden. Es können auch Attrappen von Handgranaten anderer Ausführung (z.B. "Eierhandgranaten", etc.) aber auch von anderen Waffen, wie z.B. Minen, Bomben, Wurgranaten usw., hergestellt werden.

In Form einer Mine eignet sich die Attrappe vorzüglich zur Ausbildung im Minensuchen. Dazu wird sie mit einem geeigneten Zündmechanismus einer herkömmlichen Mine versehen, der die Signale bei einem Fehler des Minensuchenden auslöst.

Je nach zu simulierender Waffe ist die Zünderschaltung in geeigneter Weise zu wählen. So kann sie z.B. auch einen piezoelektrischen oder mechanischen Stoss- bzw. Aufschlagdetektor enthalten. Damit kann das Signal bei Aufschlag des Explosionskörpers ausgelöst werden. Auch kann die Zünderschaltung einen Radio-, Laser- oder Infrarotdetektor aufweisen, sodass sie aus der Ferne gezielt gezündet werden kann. Weitere geeignete Zündmechanismen sind den Fachmann aus den herkömmlichen Waffensystemen bekannt.

Im oben diskutierten Ausführungsbeispiel geschieht die Signalübertragung zwischen der Attrappe und den Detektoren in optischer Weise. Dazu sind in der beschriebenen Granate mehrere Infrarotdioden 4 so angeordnet, dass sich eine möglichst realistische Ausstrahlcharakteristik der Signale ergibt, die der Druckwirkung resp. der Splitterdichte der Explosion entspricht. Es ist jedoch auch möglich, anstelle der Infrarot-Leuchtdioden andere Leuchtkörper zu verwenden, wie z.B. Laserdioden, Blitzlampen, etc.

Zusätzlich zum Lichtsignal, das für den Detektor bestimmt ist, kann die Attrappe bei Zündung auch ein gut hörbares akustisches Signal aussenden. Dies erlaubt eine realistischere Simulation der Explosionswirkung. Insbesondere wird dadurch die Auslösung der Attrappe sofort in weitem Umkreis bemerkbar. Hierzu kann die Zünderschaltung z.B. einen elektrischen, elektrochemischen oder elektromechanischen Schallgeber ansteuern.

Nach dem Ende der Uebung müssen die verwendeten Attrappen wieder eingesammelt werden. Zur leichteren Auffindbarkeit können sie dazu z.B. mit einer geeigneten Signalfarbe versehen sein. Es ist jedoch auch möglich, sie zu diesem Zweck mit einem kleinen Funk-, Licht-, Laser- oder Ultraschallempfänger auszustatten. Dieser reagiert auf ein geeignetes Suchsignal. Bei Detektion dieses Suchsignals sendet die Attrappe ein Antwortsignal aus. Dabei kann es sich um das gleiche Signal handeln, mit welchem bereits die Explosion der Attrappe angezeigt wurde. Das Antwortsignal kann sodann mit einem geeigneten Detektor geortet werden. Es ist jedoch auch möglich, dass als Antwortsignal ein für den Sucher besonders leicht zu ortendes Signal ausgestrahlt wird, wie z.B. ein akustisches Signal.

Figuren 3 und 4 zeigen eine bevorzugte Ausführung einer erfindungsgemässen Handgranate, wobei das kugelförmige Gehäuse 10 in Schnittansicht und der Abzugsmechanismus 3' in Seitenansicht gezeigt sind.

Der Abzugsmechanismus 3' ist wie ein herkömmlicher Handgranaten-Auslöser zu bedienen. Sein Aufbau ist dem Fachmann bekannt.

Die Anordnung der Komponenten im Gehäuse wird in den Schnittfiguren 5-7 gezeigt, in welchen zur Vereinfachung der Auslöser 3' weggelassen und das Gehäuse 10 nur angedeutet wurde.

Die acht Leuchtdioden 4 sind so im infrarottransparenten Gehäuse angeordnet, dass sie in allen Richtungen Licht abstrahlen können. Sie sind auf zwei beabstandet angeordneten Printplatten 11,12 verlötet. Die Printplatten tragen auch die Steuerelektronik. Verbindungsstifte 17 bilden elektrische Kontakte zwischen den Printplatten 11 und 12. Ferner sind zwei Druckschalter 16 vorgesehen, welche ebenfalls mit den Printplatten 11, 12 verbunden sind. Ueber diese Schalter lässt sich die Attrappe ein- und ausschalten.

Die Batterie 8 befindet sich in einem Behälter 13 mit abnehmbarem Deckel 14. Die Printplatten 11, 12 und der Batteriehalter 13 sind an einem zentralen Metallträger 15 befestigt, der auch den Auslöser 3' trägt (Figur 3).

Nach Montage der elektrischen Komponenten, der Printplatten und des Batteriebehälters 13 am Träger 15 werden alle diese Teile in einem infrarot-transparenten, leicht elastischen Kunststoff eingegossen, der das kugelförmige Gehäuse 10 bildet. Der Deckel 14 des Batteriegehäuses bleibt jedoch frei zugänglich.

Auf diese Weise entsteht eine kompakte, robuste Handgranatenattrappe. Durch das Eingiessen der elektronischen Komponenten in Kunststoff sind diese in optimaler Weise geschützt, die Attrappe arbeitet auch bei ungünstigen Witterungsbedingungen zuverlässig und ist unempfindlich gegen Stösse.

Die erfindungsgemässe Attrappe kann wie gezeigt als Uebungsersatz für ein breites Spektrum von Explosionskörpern eingesetzt werden. Sie eignet sich somit insbesondere für Anwendungen im militärischen und paramilitärischen Uebungs-, Sport- und Ausbildungsbetrieb.

## Patentansprüche

1. Explosionskörperattrappe, welche zur Simulation der Explosion ein Lichtsignal aussendet, dadurch gekennzeichnet, dass in der Explosionskörperattrappe mehrere Lichtquellen (4) angeordnet sind.

2. Explosionskörperattrappe nach Anspruch 1, dadurch gekennzeichnet, dass die Lichtquellen Leuchtdioden (4) und/oder Laserdioden umfassen.

3. Explosionskörperattrappe nach einem der vorangehenden Ansprüche, dadurch gekennzeichnet, dass sie zur Bestimmung des Zeitpunkts der zu simulierenden Explosion eine Zünderschaltung (3,5) aufweist.

4. Explosionskörperattrappe nach Anspruch 3, dadurch gekennzeichnet, dass die Zünderschaltung (3,5) einen betätigbaren Schalter (3) eines Auslösers (3') und einen durch den Schalter auslösbaren Zeitgeber aufweist.

5. Explosionskörperattrappe nach einem der Ansprüche 3 oder 4, dadurch gekennzeichnet, dass die Zünderschaltung (3,5) einen Stossdetektor und/oder einen Aufschlagdetektor aufweist.

6. Explosionskörperattrappe nach einem der Ansprüche 3 bis 5, dadurch gekennzeichnet, dass die Zünderschaltung einen Schalldetektor, einen Radiodetektor, und/oder einen Lichtdetektor aufweist.

7. Explosionskörperattrappe nach einem der vorangehenden Ansprüche, dadurch gekennzeichnet, dass sie ein mindestens teilweise transparentes Gehäuse (1) aufweist, in welchem die Lichtquellen (4) angeordnet sind.

8. Explosionskörperattrappe nach Anspruch 7, dadurch gekennzeichnet, dass die Lichtquellen (4) so im Gehäuse angeordnet sind, dass sie nach allen Richtungen Licht abstrahlen.

9. Explosionskörperattrappe nach einem der vorangehenden Ansprüche, dadurch gekennzeichnet, dass die Lichtquellen (4) so angeordnet sind, dass sich eine Ausstrahlcharakteristik der Lichtsignale ergibt, die der Druckwirkung resp. Splitterdichte der Explosion entspricht.

10. Explosionskörperattrappe nach einem der vorangehenden Ansprüche und Anspruch 3, dadurch gekennzeichnet, dass sie ein Rücksetzorgan (7) aufweist, und dass die Zünderschaltung (3,5) derart ausgestaltet ist, dass sie nach der Aussendung des Signals bis zur Betätigung des Rücksetzorgans nicht mehr auslösbar ist.

11. Explosionskörperattrappe nach einem der vorangehenden Ansprüche, dadurch gekennzeichnet, dass sie einen Detektor aufweist, der nach Detektion eines Suchsignals ein zu ortendes Antwortsignal auslöst.

12. Attrappe für eine Handgranate oder Wurfgranate nach einem der vorangehenden Ansprüche.

13. Attrappe für eine Mine oder eine Bombe nach einem der Ansprüche 1 bis 11.

14. Verfahren zur Simulation der Wirkung einer in einem Explosionszentrum stattfindenden Explosion, bei welcher zur Simulation der Explosion Lichtstrahlen ausgesendet werden, dadurch gekennzeichnet, dass im Explosionszentrum mehrere Lichtquellen angeordnet werden.

15. Verfahren nach Anspruch 14, dadurch gekennzeichnet, dass zur Detektion der Wirkung der Explosion Lichtdetektoren verwendet werden, wobei die Stärke der Lichtstrahlen und die Empfindlichkeit der Lichtdetektoren derart aufeinander abgestimmt sind, dass die Lichtstrahlen nur innerhalb eines Wirkungsbereichs der zu simulierenden Explosion detektiert werden.

## Claims

1. Dummy exploding device, which emits a light signal for simulation of the explosion, characterised in that several light sources (4) are arranged in the dummy exploding device.

2. Dummy exploding device according to Claim 1,
characterised in that the light sources comprise light-emitting diodes (4) and/or laser diodes.

3. Dummy exploding device according to one of the preceding claims, characterised in that it has a trigger circuit (3, 5) to determine the time of the explosion to be simulated.

4. Dummy exploding device according to Claim 3,
characterised in that the trigger circuit (3, 5) has a controllable switch (3) of a detonator mechanism (3') and a timer, which may be triggered by the switch.

5. Dummy exploding device according to one of Claims 3 or 4, characterised in that the trigger circuit (3, 5) has an impact detector and/or a contact detector.

6. Dummy exploding device according to one of Claims 3 to 5, characterised in that the trigger circuit has a sound detector, a radio detector and/or a light detector.

7. Dummy exploding device according to one of the preceding claims, characterised in that it has an at least partially transparent casing (1), in which the light sources (4) are arranged.

8. Dummy exploding device according to Claim 7,
characterised in that the light sources (4) are arranged in the casing so that they radiate light in all directions.

9. Dummy exploding device according to one of the preceding claims, characterised in that the light sources (4) are arranged so that an emission characteristic of the light signals results which corresponds to the pressure effect or fragment density of the explosion.

10. Dummy exploding device according to one of the preceding claims and Claim 3, characterised in that it has a reset element (7), and that the trigger circuit (3, 5) is constructed in such a way that it can no longer be triggered after the signal has been emitted until the reset element has been actuated.

11. Dummy exploding device according to one of the preceding claims, characterised in that it has a detector, which triggers a locating response signal after detection of a search signal.

12. Dummy device for a hand grenade or shell according to one of the preceding claims.

13. Dummy device for a mine or bomb according to one of Claims 1 to 11.

14. Method of simulating the effect of an explosion occurring in an explosion centre, in which light rays are radiated for simulation of the explosion,
characterised in that several light sources are arranged in the explosion centre.

15. Method according to Claim 14, characterised in that light detectors are used for detection of the effect of the explosion, whereby the intensity of the light rays and the sensitivity of the light detectors are adjusted to one another in such a way that the light rays are only detected within an effective range of the explosion to be simulated.

## Revendications

1. Simulacre de corps explosif qui émet pour simuler l'explosion un signal lumineux,
caractérisé en ce que
dans le simulacre de corps explosif sont disposés plusieurs sources lumineuses (4).

2. Simulacre de corps explosif selon la revendication 1,
caractérisé en ce que
les sources lumineuses comprennent des diodes luminescentes (4) et/ou des diodes à laser.

3. Simulacre de corps explosif selon l'une des revendications précédentes,
caractérisé en ce que
le simulacre présente un circuit de détonateur (3,5) pour déterminer l'instant de l'explosion à simuler.

4. Simulacre de corps explosif selon la revendication 3,
caractérisé en ce que
le circuit de détonateur (3, 5) présente un interrupteur actionnable (3) d'un déclencheur (3') et une minuterie qui peut être déclenchée par l'interrupteur.

5. Simulacre de corps explosif selon l'une des revendications 3 ou 4,
caractérisé en ce que
le circuit du détonateur (3, 5) présente un détecteur de choc et/ou un détecteur d'impact.

6. Simulacre de corps explosif selon l'une des revendications 3 à 5,
caractérisé en ce que
le circuit du détonateur présente un détecteur de son, un détecteur radio, et/ou un détecteur de lumière.

7. Simulacre de corps explosif selon l'une des revendications précédentes,
caractérisé en ce que
le simulacre présente un boîtier (1) qui est au moins en partie transparent, dans lequel sont disposés les sources de lumière (4)

8. Simulacre de corps explosif selon la revendication 7,
caractérisé en ce que
les sources de lumière (4) sont disposées dans le boîtier de telle façon qu'elles rayonnent de la lumière dans toutes les directions.

9. Simulacre de corps explosif selon l'une des revendications précédentes,
caractérisé en ce que
les sources de lumière (4) sont disposées de telle façon que l'on ait une caractéristique de rayonnement des signaux lumineux qui corresponde à l'effet de souffle ou à la densité de fragmentation de l'explosion.

10. Simulacre de corps explosif selon l'une des revendications précédentes et selon la revendication 3,
caractérisé en ce que
• le simulacre présente un organe de remise à l'état initial (7), et
• le circuit du détonateur (3, 5) est constitué de telle manière qu'on ne puisse plus le déclencher après l'émission du signal jusqu'à l'actionnement de l'organe de remise à l'état initial.

11. Simulacre de corps explosif selon l'une des revendications précédentes,
caractérisé en ce que
le simulacre présente un détecteur qui déclenche après la détection d'un signal de recherche un signal en réponse à localiser.

12. Simulacre pour une grenade à main ou une grenade à lancer selon l'une des revendications précédentes.

13. Simulacre pour une mine ou une bombe selon l'une des revendications 1 à 11.

14. Procédé servant à simuler l'action d'une explosion ayant lieu dans un centre d'explosion, dans le cas de laquelle on émet pour simuler l'explosion des rayons lumineux,
caractérisé en ce que
on dispose plusieurs sources de lumière dans le centre d'explosion.

15. Procédé selon la revendication 14,
caractérisé en ce que
pour détecter l'effet de l'explosion on utilise des détecteurs de lumière, l'intensité des rayons lumineux et la sensibilité des détecteurs de lumière étant adaptées l'une à l'autre de telle façon que les rayons lumineux ne soient détectés qu'à l'intérieur d'une zone d'action de l'explosion à simuler.
